# EUROPÄISCHE PATENTSCHRIFT

(11) **EP 0 497 320 B1**
(45) Veröffentlichungstag und Bekanntmachung des Hinweises auf die Patenterteilung: **19.08.1998**
(21) Anmeldenummer: 92101480.9
(22) Anmeldetag: 29.01.1992
(51) Int. Cl.: E04F 13/06, E04F 19/02

(54) **Vorrichtung zur Ausbildung gleichmässig verlaufender, vorstehender Kanten an bzw. in Gebäuden**
Device to form regularly continuing projecting edges, for example on buildings
Dispositif pour former des arêtes suivant des saillies regulières, par exemple sur des bâtiments

(30) Priorität: 01.02.1991 DE 4103088
(43) Veröffentlichungstag der Anmeldung: 05.08.1992
(73) Patentinhaber: STO AKTIENGESELLSCHAFT, D-79778 Stühlingen (DE)
(72) Erfinder: Welker, Heinrich, D-90592 Schwarzenbruck (DE)
(74) Vertreter: Patentanwälte Leinweber & Zimmermann

(56) Entgegenhaltungen:
- DE-C- 3 238 312
- DE-U- 8 810 631
- DE-U- 9 003 531
- US-A- 1 498 244
- US-A- 3 568 391

## Beschreibung

Die Erfindung bezieht sich auf eine Vorrichtung zur Ausbildung gleichmäßig verlaufender, vorstehender Kanten an bzw. in Gebäuden, insbesondere von Tropf- bzw. Wasserleitkanten bei Balkonen, vorkragenden Bauteilen, Brüstungen und von Putz- bzw. Fugenbegrenzungskanten.

Bei der Erstellung bzw. Renovierung von Gebäuden hat es sich als besonders arbeits- und zeitaufwendig erwiesen, sich gerade oder auch rund erstreckende, vorstehende Kanten, beispielsweise Tropfkanten bei Balkonen oder anderen vorkragenden Bauteilen wie z.B. an Fensterstürzen, an Wand- und Deckenvorsprüngen in Fassadenbeschichtungen, zu schaffen. In diesen erwähnten Beispielen verlaufen die Kanten an tiefster Stelle, so daß dorthin abfließendes Wasser vom Kantenbereich abtropfen kann. Umgekehrt sind an Bauten häufig jeweils relativ höher verlaufende Wasserleitkanten bzw. Beschichtungsabschlußkanten an Horizontalflächen, wie z.B. bei Balkonbeschichtungen und bei Brüstungskanten, auszubilden. Das Problem der Schaffung von exakt verlaufenden Kanten ist auch bei Ausbildung von Lisenenbegrenzungen, von Kannelierungen sowie von Wasserleitlinien an Fassaden gegeben. Dieses Problem existiert auch, wenn es um die Schaffung von Putzflächenbegrenzungen z.B. an Decken, einschließlich Akustikdecken oder um Randbegrenzungen von Akustikputzen, um Putzgefachbegrenzungen od. dgl. geht.

Der Erfindung liegt die Aufgabe zugrunde, eine Vorrichtung der eingangs genannten Art zu schaffen, mit deren Hilfe an Gebäuden vorstehende Kanten auf besonders einfache Weise leicht und bequem und damit kostensparend ausgebildet werden können.

Die Vorrichtung nach der Erfindung, bei der diese Aufgabe gelöst ist, ist im wesentlichen gekennzeichnet durch eine aus Kunststoff bestehende, bei Bildung einer Gebäudekante mittels Spachtelmasse, Putz od. dgl. am Gebäude bzw. Gebäudeteil fixierbare Winkelprofilleiste, deren einer, erster Schenkel nach der Leistenfestlegung die Gebäudekante bestimmt und deren anderer, quer zum ersten Schenkel verlaufender, mit dem ersten Schenkel eine Leistenkante bildender zweiter Schenkel mit einem die Leistenfixierung mittels Spachtelmasse bzw. Putz erleichternden grobmaschigen Gitterwerk verbunden ist, wobei auch der erste Schenkel mit einem sich über die Leistenkante hinaus vorerstreckenden grobmaschigen Gitterwerk verbunden ist.

Eine derartige Winkelprofilleiste läßt sich mit Hilfe von Spachtelmasse oder von Putz am jeweils in Frage kommenden Gebäudeteil so festlegen, daß der Rand des einen Schenkels der Schenkelprofilleiste an derjenigen Stelle verläuft, an der sie die jeweils gewünschte Kante bilden soll, beispielsweise die Tropf- oder Wasserleitkante, die Putz- oder Fugenbegrenzungskante, die Lisenenbegrenzung, die Kannelierung, die Wasserleitlinie, oder die Beschichtungsabschlußkante einer Balkon- oder Brüstungsbeschichtung. Selbstverständlich sind noch weitere Einsatzmöglichkeiten gegeben.

An dieser Stelle ist zu erwähnen, daß die Verwendung von flexiblen Gewebestreifen zur Verankerung von Leisten abweichender Gattung, nämlich winkelförmigen Abdeckleisten für Dehnfugen von Wandungen, aus dem DE-GM 88 10 631.4 bereits bekannt ist, bei denen die beiden Leistenschenkel allerdings jeweils flächig an den die Dehnfugen begrenzenden Wandungen anliegen. Die Möglichkeit, derartige Abdeckleisten zur Schaffung von an Gebäuden vorstehenden Kanten zu verwenden und zu diesem Zweck den einen der beiden Leistenschenkel mit einem sich über die Leistenkante hinaus vorerstreckenden grobmaschigen Gitterwerk zu versehen, geht aus diesem Gebrauchsmuster nicht hervor und wird von ihm auch nicht nahegelegt, auch nicht unter Berücksichtigung des weiterhin aus der DE-PS 32 38 312 bekannten Kantenschutzbandes, das zur beidseitigen Befestigung an den beiden die Kante bildenden Mauerwänden ein flexibles Trägerband aus Glasfasergewebe umfaßt. Auch bei diesem Kantenschutzband sind keine der Bildung von vorstehenden Gebäudekanten dienende vorstehende Bandteile vorhanden.

Bei der erfindungsgemäßen Vorrichtung hat es sich als in fertigungstechnischer Hinsicht besonders günstig erwiesen, wenn das grobmaschige Gitterwerk durch ein kunststoffummanteltes Glasfasergewebe gebildet ist.

Eine kostengünstige Ausbildung der Winkelprofilleiste ergibt sich, wenn sie durch eine Spritzguß-PVC- oder -PPE-Leiste gebildet ist.

Die Fixierung der Leiste am jeweiligen Gebäudeteil wird dadurch begünstigt, daß mindestens einer der Leistenschenkel mit Durchbrüchen versehen ist. Auf diese Weise wird durch den zur Fixierung zum Einsatz gelangenden Putz durch die Durchbrüche hindurch jeweils eine Verbindung mit dem Untergrund geschaffen, die die Leistenhalterung begünstigt. Zweckmäßigerweise sind die Durchbrüche jeweils durch Bohrungen gebildet. In diesem Zusammenhang sei erwähnt, daß es bei der Schaffung eines Vollwärmeschutzes von Gebäuden dienenden Sockelprofilleisten bekannt ist (DE-U-900 3531.3), sie in denjenigen Bereichen, die am Mauerwerk zur Anlage gelangen, mit Durchbrüchen zu versehen, um nagelartige Befestigungsorgane hindurchtreiben zu können. Der Gedanke, zur Festlegung am Mauerwerk Spachtelmasse bzw. Putz zu verwenden und dessen Wirksamkeit durch die fraglichen Durchbrüche zu erhöhen, ist dieser Schrift nicht entnehmbar.

Die Einsatzmöglichkeit der Winkelprofilleiste wird ganz erheblich erweitert, wenn mindestens einige der Durchbrüche eines der beiden Leistenschenkel durch in regelmäßigen Abständen voneinander angeordnete, sich vom Leistenrand bis zur Leistenkante erstreckende Ausnehmungen gebildet sind. Durch diese Ausbildung ist nämlich die Möglichkeit gegeben, die Winkelprofilleiste zu krümmen, d.h. auch eine sich rund erstreckende Kante am Gebäude auszubilden.

Weitere Einzelheiten, Vorteile und Merkmale ergeben sich aus der folgenden Beschreibung anhand der beigefügten Zeichnung, auf die bezüglich der Offenbarung aller in der Beschreibung oder den Ansprüchen nicht erwähnten Einzelheiten ausdrücklich verwiesen wird. Es zeigen
- Fig. 1: eine Vorderansicht eines Abschnitts der die Vorrichtung nach der Erfindung bildenden Winkelprofilleiste,
- Fig. 2: eine Draufsicht auf den Abschnitt der Winkelprofilleiste nach Fig. 1,
- Fig. 3: eine Seitenansicht der Winkelprofilleiste nach Fig. 1 bzw. 2, und
- Fig. 4-10: verschiedene schematische Darstellungen zur Veranschaulichung der Einsatzmöglichkeiten der Winkelprofilleiste nach den Fig. 1 bis 3.

Wie aus den Fig. 1 bis 3 ersichtlich, umfaßt die Vorrichtung eine Winkelprofilleiste 1 mit einem ersten Schenkel 2 und einem zweiten Schenkel 3, der quer zum ersten Schenkel 2 verläuft und mit diesem eine Leistenkante 4 bildet. An jedem der beiden Schenkel 2, 3 ist jeweils ein grobmaschiger Gitterwerkstreifen 5, 6 in Form eines kunststoffummantelten Glasfasergewebes mit Hilfe eines Dispersionsklebers festgelegt, und zwar auf die insbesondere in Fig. 3 veranschaulichte Weise. Der Gitterwerkstreifen 5 geht von der Innenseite des zweiten Schenkels 3 aus und steht mehrere Zentimeter über die freie Kante dieses Schenkels vor. Der Gitterwerkstreifen 6 ist an der Außenseite des ersten Schenkels 2 so festgelegt, daß er sich - ausgehend von der Nähe des freien Randes 7 dieses Schenkels - mehrere Zentimeter über die Leistenkante 4 hinweg vorerstreckt.

Die Winkelprofilleiste 1 ist durch eine Spritzguß-PVC-oder -PPE-Leiste gebildet. Den Fig. 1 und 2 ist entnehmbar, daß die Leistenschenkel 2 und 3 mit Durchbrüchen in Form von Bohrungen 8 bzw. Ausnehmungen 9, die sich zum Leistenrand erstrecken, versehen sind. Dadurch ergibt sich nicht nur eine Materialeinsparung und eine Gewichtsverminderung. Es wird vielmehr beim Einsatz der Winkelprofilleiste 1, d.h. während der Festlegung an einem Gebäudeteil, ein festeres Erfassen der Leiste durch Spachtelmasse, Putz o. dgl. erreicht, da sich dieses Material durch die Bohrungen 8 bzw. Ausnehmungen 9 hindurch erstrecken kann. Durch Verlängerung der Ausnehmungen 9 bis zur Leistenkante 4 wird die Möglichkeit eines bogen- bzw. kreisförmigen Biegens der Winkelprofilleiste 1 vor deren Fixierung an einem Gebäudeteil eröffnet. Diese Ausnehmungsverlängerung ist in Fig. 1 in gestrichelten Linien angedeutet.

Fig. 4 zeigt sehr schematisch die Möglichkeit des Einsatzes der erfindungsgemäßen Vorrichtung bei einem Balkon 10 zur Bildung einer Tropfkante. Diese wird durch den nach unten gerichteten freien Rand 7 des Schenkels 2 der Winkelprofilleiste 1 gebildet. Selbstverständlich wird das grobmaschige Gitterwerk 5 bzw. 6 durch Spachtelmasse oder den Putz nach außen abgedeckt.

Dies gilt auch für die zurückversetzte Tropfkante an einem anderen vorkragenden Bauteil 11, wie es in Fig. 5 gezeigt ist. In diesem Fall bedarf es lediglich eines Abwinkelns des über die Leistenkante 4 vorstehenden Gitterwerkstreifens um etwa 90°.

Bei dem Beispiel nach Fig. 6 dient die Vorrichtung zur Bildung einer Wasserleitkante beispielsweise bei einer Balkon- oder Brüstungsbeschichtung 12.

Einen analogen Zweck erfüllt die Winkelprofilleiste 1 bei den Ausführungen nach den Fig. 7 und 8. Dies gilt auch für die Ausführung nach Fig. 9, bei der parallel zueinander verlaufend zwei Winkelprofilleisten zum Einsatz gelangen.

Eine vorteilhafte Einsatzmöglichkeit ist weiterhin in Fig. 10 angedeutet, die einen Horizontalschnitt durch eine Säule zeigt. Bei dieser Säule bilden mehrere Winkelprofilleisten 1 nach Auftrag von Putz bzw. Spachtelmasse jeweils eine Kannelierung 13.

In allen vorgenannten Fällen ist die Winkelprofilleiste 1 lediglich ein bequemes Hilfsmittel zur Vorbestimmung der Lage und des Verlaufs von den verschiedenen Zwecken dienenden Kanten, die im übrigen durch den auf die Winkelprofilleiste mit dem grobmaschigen Gitterwerk aufgetragenen Putz bzw. die Spachtelmasse an der gewünschten Stelle fixiert ist.

## Patentansprüche

1. Vorrichtung zur Ausbildung gleichmäßig verlaufender, vorstehender Kanten an bzw. in Gebäuden, insbesondere von Tropf- bzw. Wasserleitkanten bei Balkonen, vorkragenden Bauteilen, Brüstungen und von Putz- bzw. Fugenbegrenzungskanten, wobei eine aus Kunststoff bestehende, bei Bildung einer Gebäudekante mittels Spachtelmasse, Putz o. dgl. am Gebäude bzw. Gebäudeteil fixierbare Winkelprofilleiste (1), deren einer, erster Schenkel (2) nach der Leistenfestlegung die Gebäudekante bestimmt und deren anderer, quer zum ersten Schenkel (2) verlaufender, mit dem ersten Schenkel eine Leistenkante (4) bildender zweiter Schenkel (3) mit einem die Leistenfixierung mittels Spachtelmasse bzw. Putz erleichternden grobmaschigen Gitterwerk (5) verbunden ist, wobei auch der erste Schenkel (2) mit einem sich über die Leistenkante (4) hinaus vorerstreckenden grobmaschigen Gitterwerk (6) verbunden ist.

2. Vorrichtung nach Anspruch 1, dadurch gekennzeichnet, daß das grobmaschige Gitterwerk (5, 6) durch ein kunststoffummanteltes Glasfasergewebe gebildet ist.

3. Vorrichtung nach Anspruch 1 oder 2, dadurch gekennzeichnet, daß die Winkelprofilleiste (1) durch eine Spritzguß-PVC- oder -PPE-Leiste gebildet ist.

4. Vorrichtung nach einem der Ansprüche 1 bis 3, dadurch gekennzeichnet, daß mindestens einer der Leistenschenkel (2, 3) der Winkelprofilleiste (1) mit Durchbrüchen (8, 9) versehen ist.

5. Vorrichtung nach Anspruch 4, dadurch gekennzeichnet, daß die Durchbrüche durch Bohrungen (8) gebildet sind.

6. Vorrichtung nach Anspruch 4, dadurch gekennzeichnet, daß mindestens einige der Durchbrüche eines der beiden Leistenschenkel durch in regelmäßigen Abständen voneinander angeordnete, sich vom Leistenrand (7) bis zur Leistenkante (4) erstreckende Ausnehmungen (9) gebildet sind.

## Claims

1. Device for forming evenly extending protruding edges on or in buildings, especially drip edges or water conducting edges on balconies, jutting out building components, sills, and edges of coating substance [TRANSLATOR's NOTE: the German word 'Putz' is herein translated as 'coating substance', to include plaster, mortar and similar substances] or groove boundary edges, wherein an angle section strip (1) consisting of plastics which, when forming an edge on the building, can be located on the building or on the building part by means of filler, coating substance or the like, and one of whose flanges, its first flange (2), determines the edge on the building after the strip has been secured, and whose other flange, its second flange (3), which extends transversely with respect to the first flange (2) forming a corner (4) of the strip with the first flange and which is connected to wide mesh lattice work (5) facilitating location of the strip by means of filler or coating substance, and wherein the first flange (2) is also connected to wide mesh lattice work (6) projecting beyond the corner (4) of the strip.

2. Device according to claim 1, characterised in that the wide mesh lattice work (5, 6) is formed of plastics covered glass fibre weave.

3. Device according to claim 1 or 2, characterised in that the angle section strip (1) is formed of injection moulded PVC or PPE strip.

4. Device according to one of claims 1 to 3, characterised in that at least one of the strip flanges (2, 3) of the angle section strip (1) is provided with perforations (8, 9).

5. Device according to claim 4, characterised in that the perforations take the form of holes (8).

6. Device according to claim 4, characterised in that at least some of the perforations of one of the two strip flanges take the form of cut outs (9) arranged evenly spaced from each other and extending from the edge (7) of the strip to the corner (4) of the strip.

## Revendications

1. Dispositif destiné à former des arêtes constituant des saillies régulières, sur ou dans des bâtiments, en particulier des arêtes de guidage destinées à des gouttes, ou à de l'eau dans le cas de balcons, de parties de bâtiment en encorbellement, d'appuis et d'arêtes de délimitation de ravalement ou de joints, une cornière (1) en matière plastique, susceptible d'être fixée sur le bâtiment ou une partie de bâtiment lors de la réalisation d'une arête de bâtiment au moyen d'un enduit, d'un produit de ravalement ou d'un produit similaire, dont une première branche (2) détermine l'arête de bâtiment après la fixation de la cornière et dont l'autre branche (2) qui s'étend tranversalement à la première, est reliée à un treillis (5) à mailles grossières qui facilite la fixation de la cornière au moyen d'enduit ou de produit de ravalement, la première branche (2) étant également reliée à un treillis (6) à mailles grossières qui fait saillie au-delà de l'arête (4) de la cornière.

2. Dispositif selon la revendication 1, caractérisé en ce que le treillis (5, 6) à mailles grossières est constitué d'un tissu de fibres de verre enrobé de matière de synthèse.

3. Dispositif selon la revendication 1 ou 2, caractérisé en ce que la cornière (1) est une cornière extrudée, en PVC ou en PPE.

4. Dispositif selon l'une quelconque des revendications 1 à 3, caractérisé en ce qu'au moins une des branches (2, 3) de la cornière (1) est munie d'ajours (8,9).

5. Dispositif selon la revendication 4, caractérisé en ce que les ajours sont formés par des trous percés (8).

6. Dispositif selon la revendication 4, caractérisé en ce qu'au moins quelques-uns des ajours de l'une des deux branches de cornière sont constitués d'échancrures (9), disposées à intervalles réguliers, qui s'étendent du bord (7) de la cornière à l'arête (4) de la cornière.
